# DEMANDE DE BREVET EUROPEEN

(11) **EP 0 104 295 A1**
(43) Date de publication de la demande: **04.04.1984**
(21) Numéro de dépôt: 82440034.5
(22) Date de dépôt: 15.10.1982
(51) Int. Cl.: A45C 5/12, A45C 13/30

(54) **Dispositif à deux sangles pour le maintien du contenu d'un bagage à main à l'intérieur de celui-ci**

(30) Priorité: 18.08.1982 FR 8214366
(71) Demandeur: Superior S.A., F-25000 Besançon (FR)
(72) Inventeur: Chauvin, François, F-25000 Besançon (FR)
(74) Mandataire: Bossard, Jacques-René

(57) **Abrégé**

L'invention a pour objet un dispositif de sangles pour bagage à main.

L'une des sangles (1) comporte un ensemble de crochets (3), l'autre sangle (2) comportant un ensemble de boucles (4), crochets et boucles coopérant entre eux pour assurer le maintien du contenu et l'immobilisation des sangles.

Application: industrialisation de la fabrication des bagages à main.

## Description

La présente invention a pour objet un dispositif à deux sangles pour le maintien du contenu d'un bagage à main à l'intérieur de celui-ci, du type comportant un moyen de fermeture et de réglage permettant d'adapter la longueur utile des sangles en fonction du degré de remplissage du bagage à main et de les immobiliser en position.

Des dispositifs de ce type sont connus de longue date. En règle générale, une sangle comporte une boucle métallique ou en matière synthétique dans laquelle est insérée l'extrémité d'une autre sangle, munie de trous correspondants.

Bien que ces réalisations donnent entière satisfaction d'un point de vue fonctionnel, leur mise en oeuvre industrielle est néanmoins laborieuse car elles nécessitent de nombreuses interventions manuelles. Une industrialisation des processus de fabrication de bagages à main ainsi équipés est donc difficile, voire impossible.

La présente invention a pour objet de proposer un dispositif à sangles de fonctionnement optimal et au moins aussi bon que ceux de l'art antérieur, tout en permettant une industrialisation optimale de sa fabrication,

Conformément à l'invention, ce résultat est obtenu avec'un dispositif à deux sangles pour le maintien du contenu d'un bagage à main à l'intérieur de celui-ci, du type comportant un moyen de fermeture et de réglage permettant d'adapter la longueur utile des sangles en fonction du degré de remplissage du bagage à main et de les immobiliser en position, caractérisé en ce que l'une des sangles comporte un ensemble de crochets, l'autre sangle comportant un ensemble de boucles, lesdits crochets et boucles coopérant entre eux pour assurer le maintien du contenu et l'immobilisation des sangles.

On réalise en fait un accrochage de type "VELCRO" que l'on définit ici comme étant la coopération d'un jeu de boucles avec un jeu de crochets.

Pour cette réalisation, on peut donc positionner les sangles dans n'importe quelle configuration relative et les y immobiliser.

On comprendra mieux l'invention à l'aide de la description ci-après d'un mode non limitatif de mise en oeuvre, en référence au dessin annexé qui est une vue schématique en coupe longitudinale d'un dispositif conforme à l'invention.

Le dispositif conforme à l'invention se compose de deux sangles (1) et (2).

A titre d'exemple, l'inverse pouvant également être réalisé, la face de la sangle (1) dirigée vers le fond de la coque du bagage à main qu'elle équipe est munie d'un ensemble de crochets (3) sur une plage d'importance quelconque qui doit être au moins suffisante pour déterminer un accrochage solide.

Ces crochets (3) coopèrent avec un ensemble de boucles (4) qui se présenteront sous la forme d'une plage dont les limites sont déterminées :
- à l'extrémité de la sangle (2) proche de son point d'ancrage sur le bagage à main par une position (5) correspondant à un positionnement relatif des sangles parallèles entre elles,
- à son extrémité distale par une position (6) correspondant à la capacité maximale du bagage à main.

Bien entendu le rôle des crochets (3) et des boucles (4) et leur positionnement sur l'une ou l'autre sangle peuvent être inversés.

Les sangles pourront être maintenues sur les coques correspondantes du bagage à main par tout moyen adéquat, ce non limitativement.

Selon un mode avantageux de mise en oeuvre, les extrémités proximales des sangles pourront être maintenues entre un élément de renfort (7) de la coque qu'elles traversent et la coque (8), elle-même, par simple collage, par rivetage ou par clipsage, ceci non limitativement.

Les sangles pourront être en toute matière mais seront avantageusement réalisées essentiellement en mousse de polyéthylène, de préférence réticulée, thermo-formées, thermo-comprimées ou même découpées.

Pour un meilleur maintien et mieux épouser les contours du contenu les sangles pourront être munies d'un crénelage réalisé par des zones de moindre épaisseur (9), obtenu par thermoformage.

Bien entendu, pour une valise par exemple, on utilisera au moins deux dispositifs conformes à l'invention, ceci non limitativement.

## Revendications

1. Dispositif à deux sangles pour le maintien du contenu d'un bagage à main à l'intérieur de celui-ci, du type comportant un moyen de fermeture et de réglage permettant d'adapter la longueur utile des sangles en fonction du degré de remplissage du bagage à main et de les immobiliser en position, caractérisé en ce que l'une des sangles (1) comporte un ensemble de crochets (3), l'autre sangle (2) comportant un ensemble de boucles (4), lesdits crochets et boucles coopérant entre eux pour assurer le maintien du contenu et l'immobilisation des sangles.

2. Dispositif selon la revendication 1, caractérisé en ce que les boucles (4) se présentent sous la forme d'une plage dont les limites sont déterminées :
- à l'extrémité de la sangle (2) proche de son point d'ancrage sur le bagage à main par une position (5) correspondant à un positionnement relatif des sangles (1,2) parallèles entre elles,
- à son extrémité distale par une position (6) correspondant à la capacité-maximale du bagage à main.

3. Dispositif selon l'une quelconque des revendications 1 et 2, caractérisé en ce que les extrémités proximales des sangles (1,2) sont maintenues entre un élément de renfort (7) de la coque, qu'elles traversent, et la coque (8) elle-même, par collage, rivetage ou clipsage.

4. Dispositif selon l'une quelconque des revendications 1 à 3, caractérisé en ce que les sangles sont réalisées essentiellement en mousse de polyéthylène réticulée.
